# EUROPÄISCHE PATENTSCHRIFT

(11) **EP 2 289 289 B1**
(45) Veröffentlichungstag und Bekanntmachung des Hinweises auf die Patenterteilung: **14.08.2013**
(21) Anmeldenummer: 08760995.4
(22) Anmeldetag: 13.06.2008
(51) Int. Cl.: H05B 41/295

(54) **SCHALTUNGSANORDNUNG UND VERFAHREN ZUM BETREIBEN EINER LICHTQUELLE**
CIRCUIT ARRANGEMENT AND METHOD FOR OPERATING A LIGHT SOURCE
CIRCUIT ET PROCÉDÉ POUR FAIRE FONCTIONNER UNE SOURCE DE LUMIÈRE

(43) Veröffentlichungstag der Anmeldung: 02.03.2011
(73) Patentinhaber: OSRAM GmbH, 80807 München (DE)
(72) Erfinder: SCHMITT, Harald, 80689 München (DE); STORM, Arwed, 85221 Dachau (DE)
(86) Internationale Anmeldenummer: PCT/EP2008/057466
(87) Internationale Veröffentlichungsnummer: WO 2009/149763

(56) Entgegenhaltungen:
- EP-A- 0 059 064
- EP-A- 0 840 537
- EP-A- 1 355 517
- DE-A1- 4 301 184

## Beschreibung

### Technisches Gebiet

Die Erfindung betrifft eine Schaltungsanordnung und ein Verfahren zum Betreiben mindestens einer Lichtquelle, bei dem eine Eingangsspannung (Uᵢₙ) in eine wechselförmige Ausgangsspannung umgewandelt wird, wobei die wechselförmige Ausgangsspannung eine Leistung zum Betreiben mindestens eine Lichtquelle (5) bereitstellt.

### Stand der Technik

Die Erfindung geht aus von einem Verfahren zum Betreiben einer Lichtquelle nach der Gattung des Hauptanspruchs.

Aus der DE 43 01 184 Al ist ein Steuergerät für eine Entladungslampe bekannt, welches die Frequenz des Ausgangsstroms mit einem Sägezahnförmigen Signal moduliert.

Aus der EP 1 355 517 A1 ist ein Taktkonverter mit akustischer Taktfrequenz Bekannt, deren Ausgangsspannung mittels einer Amplitudenmodulierten getakteten Gleichspannung Frequenzmoduliert wird.

Bei kostenoptimierten Betriebsgeräten für Gasentladungslampen ist es üblich, auf eine Regelung der Schaltfrequenz des Inverters zu Verzichten und diesen stattdessen festfrequent zu betreiben. Dies führt zu Problemen bei der elektromagnetischen Verträglichkeit, da die Schaltfrequenz als Störspektrum über die Lampenleitungen emittiert wird das sich aufgrund der festen Schaltfrequenz auf sehr enge Störbänder bei der Grundfrequenz und deren ungeraden Harmonischen konzentriert.

Bei einem verbesserten Design wird die Schaltfrequenz des Inverters mit einem näherungsweise sinusförmigen Signal moduliert, das aus der Modulation der Eingangswechselspannung abgeleitet wird. Dies ergibt ein verbessertes Verhalten bezüglich der elektromagnetischen Verträglichkeit, jedoch versagt das Verfahren bei einer Eingangsgleichspannung, aus der wiederum ein festfrequenter Betrieb resultiert.

### Aufgabe

Es ist Aufgabe der Erfindung, ein Verfahren zum Betreiben mindestens einer Gasentladungslampe, bei dem eine Eingangsspannung in eine wechselförmige Ausgangsspannung umgewandelt wird, anzugeben, wobei die wechselförmige Ausgangsspannung eine Leistung zum Betreiben mindestens eine Lichtquelle (5) bereitstellt, und bei dem das Verhalten der das Verfahren ausführenden Schaltungsanordnung bezüglich der elektromagnetischen Verträglichkeit bei einer Eingangswechselspannung und bei einer Eingangsgleichspannung verbessert ist.

### Darstellung der Erfindung

Diese Aufgabe wird bezüglich des Verfahrens gelöst durch ein Verfahren zum Betreiben mindestens einer Gasentladungslampe, bei dem eine Eingangsspannung in eine wechselförmige Ausgangsspannung umgewandelt wird, wobei die wechselförmige Ausgangsspannung eine Leistung zum Betreiben mindestens eine Lichtquelle (5) bereitstellt, und die Frequenz der Ausgangsspannung mit einem dreiecksförmigen Modulationssignal moduliert wird, wenn die Eingangsspannung eine Gleichspannung ist.

Es ist dabei von Vorteil, wenn die Frequenz der Ausgangsspannung mit einem sinusförmigen Modulationssignal moduliert wird, wenn die Eingangsspannung eine sinusförmige Wechselspannung ist, und die Frequenz des Modulationssignals bei einer Eingangsgleichspannung zwischen 100Hz und 3kHz, und bei einer Eingangswechselspannung bei dem Doppelten der Frequenz der Eingangswechselspannung liegt. Dabei wird die Phasenlage des Modulationssignals gegenüber der Eingangswechselspannung vorzugsweise so gewählt, dass der Crestfaktor der Ausgangsspannung im wesentlichen dem Wert $\sqrt{2}$ entspricht. Es ergibt sich damit eine maximale Amplitude der Eingangswechselspannung bei einer maximalen Frequenz der Wechselförmige Ausgangsspannung.

In vielen Fällen ist die Ausgangsspannung mit einer Amplitudenmodulation behaftet, die von einer unzureichenden Glättung der gleichgerichteten wechselförmigen Eingangsspannung herrührt. Um eine möglichst gleichmäßige Lichtabgabe zu erreichen, wird der Frequenzhub der Frequenzmodulation so eingestellt, dass diese Amplitudenmodulation der Ausgangsspannung minimiert wird.

In manchen Fällen ist es von Vorteil, wenn der Frequenzhub der Frequenzmodulation so eingestellt wird, dass eine verbesserte elektromagnetische Verträglichkeit erreicht wird. Damit können die gültigen Grenzwerte bezüglich der elektromagnetischen Verträglichkeit eingehalten werden.

Die Aufgabe wird bezüglich der Schaltungsanordnung gelöst durch eine Schaltungsanordnung zum Betreiben mindestens einer Lichtquelle, mit einem Eingang zum Eingeben einer gleich- oder wechselförmigen Spannung, und einem Ausgang, der mit der Lichtquelle verbunden ist, wobei die Schaltungsanordnung ein Verfahren nach einem oder mehreren der oben genannten Merkmale ausführt.

Die Schaltungsanordnung beinhaltet dabei eine Leistungsfaktorkorrekturschaltung, die vorzugsweise eine Erkennungsschaltung (12) aufweist, die erkennt, ob die Eingangsspannung gleich- oder wechselförmig ist. Um die in den Eingang eingegebene Spannung sicher unterscheiden zu können, beinhaltet die Erkennungsschaltung (12) vorzugsweise einen Bandfilter, einen Hochpassfilter oder einen Tiefpassfilter. Sie kann aber statt dessen auch eine Flankendetektionseinrichtung aufweisen.

Um die anfallenden Steuerungs- und Regelungsaufgaben bewerkstelligen zu können, beinhaltet die Schaltungsanordnung eine Steuerschaltung, die vorzugsweise einen integrierten Baustein wie einen ASIC aufweist. Alternativ kann die Steuerschaltung auch einen Mikrocontroller aufweisen.

Zum Starten der Lampe weist die Schaltungsanordnung bevorzugt einen Resonanzkreis auf.

Weitere vorteilhafte Weiterbildungen und Ausgestaltungen der Erfindung ergeben sich aus weiteren abhängigen Ansprüchen und aus der folgenden Beschreibung.

### Kurze Beschreibung der Zeichnung(en)

Die Erfindung wird nachstehend anhand von Ausführungsbeispielen näher erläutert. Es zeigen:

Fig. 1 Ein Ablaufdiagramm des erfindungsgemäßen Verfahrens.

Fig. 2 Das Blockschaltbild einer erfindungsgemäßen Schaltungsanordnung mit einer Steuerschaltung, die einen Mikrocontroller aufweist.

Fig. 3 Das Blockschaltbild einer erfindungsgemäßen Schaltungsanordnung mit einer Steuerschaltung, die einen ASIC aufweist.

### Bevorzugte Ausführung der Erfindung

Fig. 1 zeigt ein Ablaufdiagramm des erfindungsgemäßen Verfahrens. Nach dem Starten wird detektiert, ob eine Gleich- oder eine Wechselspannung am Eingang einer das erfindungsgemäße Verfahren ausführenden Schaltungsanordnung anliegt. Die Schaltungsanordnung weist einen Ausgang auf, der mindestens eine Gasentladungslampe mit einer Wechselförmige Ausgangsspannung betreibt. Liegt eine Gleichspannung am Eingang an, so wird die wechselförmige Ausgangsspannung mit einer Dreiecksspannung frequenzmoduliert. Die wechselförmige Ausgangsspannung kann aber auch mit einer sägezahnförmigen Spannung frequenzmoduliert werden. Im folgenden wird aber immer von einer Dreieckspannung geredet, wobei hiermit explizit eine dreieckförmige und eine sägezahnförmige Spannung gemeint ist. Die Frequenz der dreieckförmigen Modulationsspannung beträgt dabei zwischen 100Hz und 3kHz. Liegt eine sinusförmige Wechselspannung am Eingang an, so kann aus dieser Wechselspannung eine Modulationsspannung generiert werden, mittels der die Frequenzmodulation der wechselförmigen Ausgangsspannung erfolgt. Die Frequenz der Modulationsspannung beträgt dabei das Doppelte der Frequenz der Eingangswechselspannung. Vorzugsweise wird dabei die Phasenlage der Modulationsspannung gegenüber der Eingangswechselspannung so eingestellt dass die Frequenz der Wechselförmige Ausgangsspannung am höchsten ist, wenn der Momentanwert der Eingangswechselspannung ein Maximum erreicht.

Der Frequenzhub der wechselförmigen Ausgangsspannung kann dabei in verschiedener Weise variiert werden. Eine Möglichkeit ist es, die Amplitudenmodulation der wechselförmigen Ausgangsspannung, die aus der unzureichenden Gleichrichtung der Eingangswechselspannung herrührt, durch einen geeigneten Frequenzhub der überlagerten Frequenzmodulation möglichst zu kompensieren. Dies gelingt prinzipiell am besten, wenn bei einem Maximum des Momentanwertes der Eingangswechselspannung, aus der ja ein Maximum des Momentanwertes der wechselförmigen Ausgangsspannung hervorgeht, die Frequenz der wechselförmigen Ausgangsspannung maximal wird. Die Frequenz der Amplitudenmodulation der wechselförmigen Ausgangsspannung ist prinzipbedingt doppelt so hoch wie die Frequenz der Eingangswechselspannung. Da die Frequenz des Modulationssignals synchron zur Frequenz der Amplitudenmodulation der wechselförmigen Ausgangsspannung ist, folgt daraus, dass bei einem Minimum der Amplitude der wechselförmigen Ausgangsspannung auch ein Minimum der Frequenz der wechselförmigen Ausgangsspannung auftritt. Der Hub der Frequenzmodulation kann nun so eingestellt werden, dass sich die beiden Auswirkungen der Amplituden- und der Frequenzmodulation auf die Abgabeleistung aufheben, so dass eine ausgesprochen gleichförmige Leistungsabgabe an die Gasentladungslampe erzeugt wird die eine gute Lichtqualität zur Folge hat. Mit der synchronisierten Frequenzmodulation werden also gleichzeitig zwei Dinge Erreicht: Einerseits eine gleichmäßige Lichtabgabe und damit eine Verbesserung der Lichtqualität, andererseits eine Verteilung der Störfrequenzen auf ein breites Frequenzband zur Verbesserung der elektromagnetischen Verträglichkeit der Schaltungsanordnung.

Eine andere Möglichkeit der Variation des Frequenzhubes ist die Optimierung der elektromagnetischen Verträglichkeit der Schaltungsanordnung. Je größer der Frequenzhub ist, umso breiter wird das Frequenzband, auf dem Störungen Auftreten. Bei einem breiteren Frequenzband sind die Störungen pro Frequenz jedoch niedriger, da die Frequenzen pro Zeiteinheit weniger häufig vorkommen. Damit kann der Frequenzhub so eingestellt werden, dass die geltenden Grenzwerte für die elektromagnetische Verträglichkeit sicher eingehalten werden.

Wird in die das erfindungsgemäße Verfahren ausführende Schaltungsanordnung jedoch eine Gleichspannung eingegeben, so kann aus dieser kein wechselförmiges Modulationssignal abgeleitet werden. Um auch bei Gleichspannungsbetrieb eine Frequenzmodulation der wechselförmigen Ausgangsspannung durchführen zu können, wird ein dreieckförmiges Modulationssignal erzeugt, mittels dem die wechselförmige Ausgangsspannung frequenzmoduliert wird. Ein dreieckförmiges Signal bietet den Vorteil einer Gleichverteilung der Frequenzen der wechselförmigen Ausgangsspannung, so dass eine optimale Streuung der Störungen erzielt wird. Es ist aber auch denkbar, dass für das Modulationssignal eine Signalform erzeugt wird, durch die eine qualitativ dem entsprechenden Grenzwert folgende Streuung der Störungen erreicht wird. Dabei ist das Modulationssignal so ausgebildet, dass die Frequenzen, bei denen der Grenzwert hoch ist, bei der Modulation öfter angefahren werden, als die Frequenzen, bei denen der Grenzwert niedrig ist. Durch dieses Verfahren wird eine optimale 'Ausnutzung' der bestehenden Normen bezüglich der elektromagnetischen Verträglichkeit erreicht.

Fig. 2 zeigt ein Blockschaltbild einer erfindungsgemäßen Schaltungsanordnung, die das erfindungsgemäße Verfahren ausführt. Eine Eingangswechselspannung Uᵢₙ wird in eine Leistungsfaktorkorrekturschaltung 10 eingegeben. Die Leistungsfaktorkorrekturschaltung 10 erzeugt daraus eine amplitudenmodulierte Zwischenkreisspannung, die an einen Gleichspannungszwischenkreis 30 abgegeben wird. Dieser glättet die modulierte Gleichspannung und gibt sie in einen Inverter 20 ein, der daraus eine amplituden- und frequenzmodulierte Ausgangsspannung Uₒᵤₜ erzeugt. Diese wird über einen Resonanzkreis 40 geleitet und betreibt eine Gasentladungslampe 5. Die gesamte Schaltungsanordnung wird von einer Steuerschaltung 50 gesteuert. Die Steuerschaltung 50 steuert und regelt dabei insbesondere die Leistungsfaktorkorrekturschaltung 10 und den Inverter 20.

In einer ersten Ausführungsform beinhaltet die Steuerschaltung 50 einen ASIC 54, der die Steuer- und Regelaufgaben übernimmt. Die Detektion, ob eine gleichförmige oder eine wechselförmige Eingangsspannung Uᵢₙ an der Schaltungsanordnung 1 anliegt, wird dabei von einer Erkennungsschaltung 12 bewerkstelligt, die Teil der Leistungsfaktorkorrekturschaltung ist und in die die Eingangswechselspannung Uᵢₙ oder die gleichgerichtete amplitutenmodulierte Eingangswechselspannung Uᵢₙ eingegeben wird. Die Erkennungsschaltung beinhaltet in der ersten Ausführungsform einen Bandfilter, einen Hoch- oder ienen Tiefpassfilter. Diesem wird die Eingangsspannung Uin zugeführt, und daraufhin liefert die Erkennungsschaltung 12 ein Erkennungssignal an die Steuerschaltung 50, die dann entweder das Erkennungssignal in ein sinusförmiges Modulationssignal umwandelt, wenn Uᵢₙ eine Wechselspannung ist, beziehungsweise ein dreieckförmiges Modulationssignal erzeugt, wenn Uᵢₙ eine Gleichspannung ist. Mit diesem Modulationssignal wird ein festfrequenter Oszillator 55 moduliert, und das daraus entstehende frequenzmodulierte Signal wird als Ansteuersignal in den Inverter 20 eingegeben, der mit diesem Signal im Inverter vorhandene Brückentransistoren ansteuert.

Die zweite Ausführungsform ist sehr ähnlich zur ersten Ausführungsform, daher werden nur die Unterschiede zur ersten Ausführungsform beschrieben. In der zweiten Ausführungsform beinhaltet die Erkennungsschaltung statt des Bandfilters eine Flankendetektionseinrichtung, die erkennt, ob Uᵢₙ eine gleich- oder eine wechselförmige Spannung ist. Der übrige Ablauf entspricht der ersten Ausführungsform.

Fig. 3 zeigt eine dritte Ausführungsform der erfindungsgemäßen Schaltungsanordnung 1. Die dritte Ausführungsform ist sehr ähnlich zur ersten Ausführungsform, daher werden nur die Unterschiede zur ersten Ausführungsform beschrieben. In der dritten Ausführungsform beinhaltet die Steuerschaltung 50 einen Mikrocontroller 52 statt eines ASICs 54. Der Mikrocontroller übernimmt wie der ASIC die wesentlichen Steuerungs- und Regelungsaufgaben der Schaltungsanordnung. Die Erkennungsschaltung 12 weist einen Bandfilter auf, und erzeugt ein Erkennungssignal, das in die Steuerschaltung 50 eingegeben wird. Die Eingangssignale werden über A/D-Wandler digitalisiert, im Mikrocontroller 52 verarbeitet und über D/A-Wandler an die Leistungsfaktorkorrekturschaltung 10 und den Inverter 20 abgegeben. Die Frequenzmodulation geschieht hierbei mit einem digitalen Algorithmus. Auch die dreieckförmige Modulationsspannung wird z.B. mittels einer Tabelle digital erzeugt und dann weiterverarbeitet.

Die vierte Ausführungsform ist sehr ähnlich zur dritten Ausführungsform, daher werden nur die Unterschiede zur dritten Ausführungsform beschrieben. In der vierten Ausführungsform beinhaltet die Erkennungsschaltung statt des Bandfilters eine Flankendetektionseinrichtung, die erkennt, ob Uᵢₙ eine gleich- oder eine wechselförmige Spannung ist. Die Erkennungsschaltung erzeugt das Erkennungssignal, das A/D-gewandelt wird und dann im Mikrocontroller weiterverarbeitet wird. Der übrige Ablauf entspricht der dritten Ausführungsform.

## Patentansprüche

1. Verfahren zum Betreiben mindestens einer Lichtquelle (5), bei dem eine Eingangsspannung (Um) in eine wechselförmige Ausgangsspannung umgewandelt wird, wobei die wechselförmige Ausgangsspannung eine Leistung zum Betreiben mindestens eine Lichtquelle (5) bereitstellt, wobei die Frequenz der Ausgangsspannung mit einem dreiecksförmigen Modulationssignal frequenzmoduliert wird, wenn die Eingangsspannung (Uᵢₙ) eine Gleichspannung ist, **dadurch gekennzeichnet, dass** die Frequenz der Ausgangsspannung mit einem wechselförmigen Modulationssignal frequenzmoduliert wird, welches aus der Eingangsspannung (Uᵢₙ) gewonnen wird, wenn die Eingangsspannung (Uᵢₙ) eine Wechselspannung ist.

2. Verfahren nach Anspruch 1, **dadurch gekennzeichnet, dass** die Frequenz des dreieckförmigen Modulationssignals bei einer gleichförmigen Eingangsspannung zwischen 100Hz und 3kHz liegt.

3. Verfahren nach einem der Ansprüche 1 oder 2, **dadurch gekennzeichnet, dass** bei einer wechselförmigen Eingangsspannung die Frequenz des Modulationssignals das Doppelte der Frequenz der Eingangswechselspannung beträgt.

4. Verfahren nach Anspruch 2, **dadurch gekennzeichnet, dass** die Phasenlage des Modulationssignals gegenüber der wechselförmigen Eingangsspannung so gewählt wird, dass der Crestfaktor der Ausgangsspannung im wesentlichen dem Wert $\sqrt{2}$ entspricht.

5. Verfahren nach Anspruch 4, **dadurch gekennzeichnet, dass** die Phasenlage des Modulationssignals so ausgebildet ist, dass bei einem maximalen Momentanwert der wechselförmigen Eingangsspannung die maximale Frequenz der Ausgangsspannung erreicht wird.

6. Verfahren nach einem der vorhergehenden Ansprüche, **dadurch gekennzeichnet, dass** der Frequenzhub der Frequenzmodulation so eingestellt wird, dass eine durch eine unzureichende Glättung der gleichgerichteten Eingangsspannung entstehende Amplitudenmodulation der Ausgangsspannung minimiert wird.

7. Verfahren nach einem der vorhergehenden Ansprüche, **dadurch gekennzeichnet, dass** der Frequenzhub der Frequenzmodulation so eingestellt wird, dass eine verbesserte elektromagnetische Verträglichkeit erreicht wird.

8. Schaltungsanordnung (1) zum Betreiben mindestens einer Lichtquelle (5), mit einem Eingang zum Eingeben einer gleich- oder wechselförmigen Spannung (Uᵢₙ), und einem Ausgang, der mit der Lichtquelle (5) verbunden ist, **dadurch gekennzeichnet, dass** sie ein Verfahren nach einem oder mehreren der Ansprüche 1-7 ausführt.

9. Schaltungsanordnung nach Anspruch 8, **dadurch gekennzeichnet, dass** sie eine Erkennungsschaltung (12) aufweist, die erkennt, ob die Eingangsspannung (Uᵢₙ) gleich- oder wechselförmig ist.

10. Schaltungsanordnung nach Anspruch 9, **dadurch gekennzeichnet, dass** die Erkennungsschaltung (12) einen Bandfilter, einen Hochpassfilter oder einen Tiefpassfilter aufweist.

11. Schaltungsanordnung nach Anspruch 9, **dadurch gekennzeichnet, dass** die Erkennungsschaltung (12) eine Flankendetektionseinrichtung aufweist.

12. Schaltungsanordnung nach einem oder mehreren der vorhergehenden Ansprüche 8 bis 11, **dadurch gekennzeichnet, dass** sie eine Steuerschaltung (50) aufweist, und die Steuerschaltung einen integrierten Schaltkreis wie einen ASIC (54) beinhaltet.

13. Schaltungsanordnung nach einem oder mehreren der vorhergehenden Ansprüche 8-11, **dadurch gekennzeichnet, dass** sie eine Steuerschaltung (50) aufweist, und die Steuerschaltung einen Mikrocontroller (52) beinhaltet.

14. Schaltungsanordnung nach einem oder mehreren der vorhergehenden Ansprüche 8 bis 13, **dadurch gekennzeichnet, dass** sie einen Resonanzkreis (40) aufweist.

## Claims

1. Method for operating at least one light source (5), in which an input voltage (Uᵢₙ) is converted into an AC output voltage, the AC output voltage providing a power for operating at least one light source (5), the frequency of the output voltage being frequency-modulated with a triangular modulation signal if the input voltage (Uᵢₙ) is a DC voltage, **characterized in that** the frequency of the output voltage is frequency-modulated with an AC modulation signal which is generated from the input voltage (Uᵢₙ) if the input voltage (Uᵢₙ) is an AC voltage.

2. Method according to Claim 1, **characterized in that** the frequency of the triangular modulation signal in the case of a DC input voltage is between 100 Hz and 3 kHz.

3. Method according to either of Claims 1 and 2, **characterized in that**, in the case of an AC input voltage, the frequency of the modulation signal is twice the frequency of the AC input voltage.

4. Method according to Claim 2, **characterized in that** the phase angle of the modulation signal with respect to the AC input voltage is selected such that the crest factor of the output voltage substantially corresponds to the value $\sqrt{2} .$

5. Method according to Claim 4, **characterized in that** the phase angle of the modulation signal is designed such that, at a maximum instantaneous value of the AC input voltage, the maximum frequency of the output voltage is reached.

6. Method according to one of the preceding claims, **characterized in that** the frequency deviation of the frequency modulation is set such that amplitude modulation of the output voltage resulting from insufficient smoothing of the rectified input voltage is minimized.

7. Method according to one of the preceding claims, **characterized in that** the frequency deviation of the frequency modulation is set such that improved electromagnetic compatibility is achieved.

8. Circuit arrangement (1) for operating at least one light source (5), with an input for inputting a DC or AC voltage (Uᵢₙ), and an output which is connected to the light source (5), **characterized in that** it implements a method according to one or more of Claims 1-7.

9. Circuit arrangement according to Claim 8, **characterized in that** it has an identification circuit (12) which identifies whether the input voltage (Uᵢₙ) is DC or AC.

10. Circuit arrangement according to Claim 9, **characterized in that** the identification circuit (12) has a bandpass filter, a high-pass filter or a low-pass filter.

11. Circuit arrangement according to Claim 9, **characterized in that** the identification circuit (12) has an edge detection device.

12. Circuit arrangement according to one or more of the preceding Claims 8-11, **characterized in that** it has a control circuit (50), and the control circuit contains an integrated circuit such as an ASIC (54).

13. Circuit arrangement according to one or more of the preceding Claims 8-11, **characterized in that** it has a control circuit (50), and the control circuit contains a microcontroller (52).

14. Circuit arrangement according to one or more of the preceding Claims 8 to 13, **characterized in that** it has a resonant circuit (40).

## Revendications

1. Procédé pour faire fonctionner au moins une source lumineuse (5), dans lequel une tension d'entrée (Uᵢₙ) est convertie en une tension de sortie alternative, la tension de sortie alternative fournissant une puissance pour faire fonctionner au moins une source lumineuse (5), la fréquence de la tension de sortie étant modulée en fréquence par un signal de modulation triangulaire lorsque la tension d'entrée (Uᵢₙ) est une tension continue, **caractérisé en ce que** la fréquence de la tension de sortie est modulée en fréquence par un signal de modulation alternatif qui est obtenu à partir de la tension d'entrée (Uᵢₙ) lorsque la tension d'entrée (Uᵢₙ) est une tension alternative.

2. Procédé selon la revendication 1, **caractérisé en ce que** la fréquence du signal de modulation triangulaire est comprise entre 100 Hz et 3 kHz pour une tension d'entrée continue.

3. Procédé selon l'une des revendications 1 ou 2, **caractérisé en ce que**, pour une tension d'entrée alternative, la fréquence du signal de modulation est égale au double de la fréquence de la tension alternative d'entrée.

4. Procédé selon la revendication 2, **caractérisé en ce que** la position de phase du signal de modulation par rapport à la tension d'entrée alternative est choisie de manière à ce que le facteur de crête de la tension de sortie corresponde sensiblement à la valeur √2.

5. Procédé selon la revendication 4, **caractérisé en ce que** la position de phase du signal de modulation est formée de manière à ce que, pour une valeur instantanée maximale de la tension d'entrée alternative, la fréquence maximale de la tension de sortie soit atteinte.

6. Procédé selon l'une des revendications précédentes, **caractérisé en ce que** la déviation de crête de la modulation de fréquence est réglée de manière à ce qu'une modulation d'amplitude de la tension de sortie due à un lissage insuffisant de la tension d'entrée redressée soit réduite à un minimum.

7. Procédé selon l'une des revendications précédentes, **caractérisé en ce que** la déviation de crête de la modulation de fréquence est réglée de manière à obtenir une compatibilité électromagnétique améliorée.

8. Circuit (1) pour faire fonctionner au moins une source lumineuse (5), comprenant une entrée pour injecter une tension continue ou alternative (Uᵢₙ) et une sortie qui est reliée à la source lumineuse (5), **caractérisé en ce que** le circuit exécute un procédé selon l'une ou plusieurs des revendications 1 à 7.

9. Circuit selon la revendication 8, **caractérisé en ce qu'**il comprend un circuit de détection (12) qui détecte si la tension d'entrée (Uᵢₙ) est continue ou alternative.

10. Circuit selon la revendication 9, **caractérisé en ce que** le circuit de détection (12) comprend un filtre passe-bande, un filtre passe-haut ou un filtre passe-bas.

11. Circuit selon la revendication 9, **caractérisé en ce que** le circuit de détection (12) comprend un dispositif de détection de flancs d'impulsion.

12. Circuit selon l'une ou plusieurs des revendications précédentes 8 à 11, **caractérisé en ce qu'**il comprend un circuit de commande (50) et le circuit de commande contient un circuit intégré tel qu'un ASIC (54).

13. Circuit selon l'une ou plusieurs des revendications précédentes 8 à 11, **caractérisé en ce qu'**il comprend un circuit de commande (50) et le circuit de commande contient un microcontrôleur (52).

14. Circuit selon l'une ou plusieurs des revendications précédentes 8 à 13, **caractérisé en ce qu'**il comprend un circuit résonant (40).
